# EUROPÄISCHE PATENTSCHRIFT

(11) **EP 2 284 401 B1**
(45) Veröffentlichungstag und Bekanntmachung des Hinweises auf die Patenterteilung: **30.01.2013**
(21) Anmeldenummer: 09167655.1
(22) Anmeldetag: 11.08.2009
(51) Int. Cl.: F04D 29/28, F04D 29/30

(54) **Lüfterrad und Gargerät**
Ventilator wheel and cooking device
Roue de ventilateur et appareil de cuisson

(43) Veröffentlichungstag der Anmeldung: 16.02.2011
(73) Patentinhaber: Rational AG, 86899 Landsberg/Lech (DE)
(72) Erfinder: Paintner, Aldo, 86899, Landsberg (DE); Schreiner, Dr. Thomas, 86916, Kaufering (DE); Herner, Michael, 86899, Landsberg (DE); Kurth, Robert, 86157, Augsburg (DE)
(74) Vertreter: Weber-Bruls, Dorothée

(56) Entgegenhaltungen:
- DE-A1- 10 315 341
- DE-A1- 19 751 729
- DE-C1- 10 239 246
- US-A- 1 850 545

## Beschreibung

Die vorliegende Erfindung betrifft ein Lüfterrad mit einer um eine Drehachse drehbaren ersten Lüfterradschaufel, wobei die erste Lüfterradschaufel so relativ zu der Drehachse angeordnet ist und so ausgeformt ist, dass bei einer Drehung des Lüfterrades unabhängig von einem Drehsinn bezüglich der Drehachse mittels des Lüfterrades ein Fluid in eine radiale Richtung von der Drehachse weg gefördert wird, auf einer ersten Oberfläche der ersten Lüfterradschaufel zumindest ein erstes Abscheideelement, das zumindest eine sich von der ersten Oberfläche weg erstreckende erste Erhöhung aufweist, angeordnet ist, und auf einer der ersten Oberfläche gegenüberliegenden zweiten Oberfläche der ersten Lüfterradschaufel zumindest ein zweites Abscheideelement, das zumindest eine sich von der zweiten Oberfläche weg erstreckende zweite Erhöhung aufweist, angeordnet ist, und ein Gargerät umfassend zumindest ein Gebläse mit einem erfindungsgemäßen Lüfterrad sowie ein Verfahren zum Abscheiden von Partikeln aus einem durch ein Lüfterrad geförderten Fluid.

Aus dem Stand der Technik ist eine Vielzahl von Lüfterrädern, die insbesondere in Gargeräten, wie in sogenannten Kombidämpfern, mit denen eine Behandlung eines Garguts mit Heißluft oder mit Dampf als auch eine kombinierte Behandlung mit Heißluft und Dampf möglich ist, eingesetzt werden, bekannt.

Beispielsweise die DE 102 39 246 C1 offenbart ein Lüfterrad mit integrierter Fettabscheidung, insbesondere für ein Gargerät. Es wird vorgeschlagen, dass ein Lüfterrad, welches eine Grundplatte aufweist, auf der eine Vielzahl von Lüfterradschaufeln befestigt ist, eine Fettabscheidung derartig aufweist, dass auf einer Außenfläche von zumindest einem Teil der Lüfterradschaufeln eine Erhöhung angebracht ist, wobei diese Erhöhung als Zusatzelement auf die Außenfläche der Lüfterradschaufeln aufgeschweißt ist.

Dieses Lüfterrad hat sich grundsätzlich bewährt, es hat sich jedoch gezeigt, dass es für eine Förderung eines Fluids nach radial außen relativ zu einer Drehachse des Lüfterrades ein Drehsinn des Lüfterrades vorgegeben wird. Aufgrund dieser Drehsinnvorgabe des Lüfterrades kann es bei Einsatz des Lüfterrades in einem Gargerät zu einer ungleichmäßigen Strömung eines durch das Lüfterrad umgewälzten Fluids, wie einer Garraumatmosphäre, kommen. Auch kann es dadurch zu einer einseitigen Belastung der Antriebselemente des Lüfterrades kommen, welche zu einem erhöhten Verschleiß führen kann.

Die DE 103 15 341 A1 offenbart ein Gargerät mit einem Gebläse mit einem gattungsgemäßen Lüfterrad in Form eines Radialgebläserades und einem Abscheideelement. Das Radialgebläserad weist eine Grundplatte auf, auf der radial zu einer Drehachse mehrere Schaufeln senkrecht zu der Grundplatte angeordnet sind. Auf die Schaufeln des Radialgebläserades sind entsprechende Abscheideelemente aufgeschoben, die auf beiden Seiten der Schaufeln eine jeweilige Kante bereitstellen. Durch die Abscheideelemente wird eine Rinne zwischen den Schaufeln und der Kante gebildet, an denen Partikel, die in dem umzuwälzenden Fluid mitgeführt werden, abgeschieden und umgelenkt werden. Nachteilig bei diesem gattungsgemäßen Lüfterrad ist jedoch, dass ebenfalls getrennte Elemente an den Lüfterradschaufeln vorgesehen sind, um eine Abscheidung von in dem Fluid mitgerissenen Flüssigkeitspartikeln sicherzustellen, was einen erhöhten Herstellungs- und damit Kostenaufwand für das Lüfterrad darstellt. Darüber hinaus müssen die Lüfterradschaufeln vergleichsweise groß dimensioniert sein, insbesondere eine vergleichsweise große Dicke aufweisen, um ein Halten der Abscheideelemente sicherzustellen und gleichzeitig eine Verbiegung oder Verwindung des Lüfterrades zu vermeiden. Dies führt jedoch zu einer vergleichsweise großen Trägheit des Lüfterrades, so dass eine präzise Steuerung einer Geschwindigkeit einer durch das Lüfterrad umgewälzten Atmosphäre bzw. Fluids nicht sichergestellt werden kann.

Aufgabe der vorliegenden Erfindung ist es daher, das gattungsgemäße Lüfterrad derartig weiterzuentwickeln, dass die Nachteile des Stands der Technik überwunden werden, insbesondere ein Lüfterrad bereitgestellt wird, welches nicht an einen Drehsinn zur Förderung eines Fluids in eine radial nach außen gerichtete Richtung gebunden ist, einen konstruktiv einfachen Aufbau aufweist und gleichzeitig verbesserte Abscheideeigenschaften aufweist, um zuverlässig eine Abscheidung bzw. Umlenkung von in dem geförderten Fluid mitgerissenen Fluidpartikeln sicherzustellen.

Diese Aufgabe wird erfindungsgemäß dadurch gelöst, dass die erste Erhöhung und die zweite Erhöhung integral mit der ersten Lüfterradschaufel ausgebildet sind.

Es wird ferner vorgeschlagen, dass das Lüfterrad eine Vielzahl von Lüfterradschaufeln, insbesondere ersten Lüfterradschaufeln, umfasst, wobei die Lüfterradschaufeln vorzugsweise auf einer von dem Lüfterrad umfassten Grundplatte angeordnet sind, wobei ferner insbesondere die Drehachse im Wesentlichen parallel zu einer Normalenrichtung der Grundplatte verläuft.

Dabei wird vorgeschlagen, dass auf der zweiten Oberfläche eine zu der ersten Erhöhung komplementäre erste Vertiefung und/oder auf der ersten Oberfläche eine zu der zweiten Erhöhung komplementäre zweite Vertiefung ausgebildet ist bzw. sind, wobei vorzugsweise das erste Abscheideelement die zweite Vertiefung umfasst und/oder das zweite Abscheideelement die erste Vertiefung umfasst.

Dabei ist besonders bevorzugt, dass sich die erste Oberfläche und/oder die zweite Oberfläche einerseits im Wesentlichen parallel zu der Normalenrichtung der Grundplatte und/oder der Drehachse und andererseits im Wesentlichen in eine radiale Richtung der Drehachse und/oder parallel zu der Grundplatte erstreckt bzw. erstrecken.

Weiterhin wird mit der Erfindung vorgeschlagen, dass sich die erste Oberfläche und/oder die zweite Oberfläche von der Grundplatte zu zumindest einem Stützelement erstreckt bzw. erstrecken, wobei vorzugsweise ein Stützelement zumindest einen Deckring, der an der der Grundplatte abgewandten Seite der ersten Lüfterradschaufel angeordnet ist, umfasst und/oder die erste Erhöhung, die zweite Erhöhung, die erste Vertiefung und/oder die zweite Vertiefung mittels Umformen, Prägen, Stauchen, Falten, Laserumformen, Stanzen und/oder Umbiegen ausgebildet ist bzw. sind.

Weiterhin sieht die Erfindung vor, dass die erste Lüfterradschaufel im Bereich des ersten Abscheideelementes und/oder des zweiten Abscheideelementes zumindest bereichsweise eine im Wesentlichen S-förmige, Z-förmige, dreieckförmige, stufenförmige, rampenförmige und/oder sägezahnförmige Querschnittsform senkrecht zu der ersten und zweiten Oberfläche aufweist bzw. aufweisen, wobei vorzugsweise ein erstes Ende des S oder Z zumindest bereichsweise die erste Erhöhung und/oder die zweite Vertiefung und ein zweites Ende des S oder Z zumindest bereichsweise die zweite Erhöhung und/oder die erste Vertiefung umfasst bzw. umfassen.

Ein erfindungsgemäßes Lüfterrad kann dadurch gekennzeichnet sein, dass die erste Lüfterradschaufel insbesondere die erste Oberfläche und/oder die zweite Oberfläche, eine der Drehachse zugewandte Innenkante und eine der Drehachse abgewandte Außenkante umfasst, wobei vorzugsweise sich das erste Abscheideelement und/oder das zweite Abscheideelement, insbesondere die erste Erhöhung, die zweite Erhöhung, die erste Vertiefung und/oder die zweite Vertiefung, diagonal von der Innenkante in Richtung der Außenkante erstreckt, und/oder ein Abstand zwischen dem ersten Abscheideelement und/oder dem zweiten Abscheideelement einerseits und der Grundplatte andererseits von der Innenkante zu der Außenkante abnimmt.

Es wird weiterhin vorgeschlagen, dass das erste Abscheideelement und/oder das zweite Abscheideelement, insbesondere die erste Erhöhung, die zweite Erhöhung, die erste Vertiefung und/oder die zweite Vertiefung, zumindest bereichsweise bogenförmig und/oder gekrümmt ausgebildet ist bzw. sind, insbesondere in Richtung der Grundplatte gebogen ist bzw. sind.

Die Erfindung sieht weiterhin vor, dass die erste Erhöhung und/oder die erste Vertiefung zumindest eine der Grundplatte und/oder der Innenkante zugewandte erste Flanke und zumindest eine der Grundplatte und/oder der Innenkante abgewandte zweite Flanke aufweist, und/oder die zweite Erhöhung und/oder die zweite Vertiefung zumindest eine der Grundplatte und/oder der Innenkante zugewandte dritte Flanke und zumindest eine der Grundplatte und/oder der Innenkante abgewandte vierte Flanke aufweist, wobei vorzugsweise die erste Flanke eine größere oder gleiche Steigung, insbesondere relativ zu der ersten Oberfläche und/oder der zweiten Oberfläche, als die zweite Flanke und/oder die dritte Flanke eine größere oder gleiche Steigung insbesondere relativ zu der ersten Oberfläche und/oder der zweiten Oberfläche, als die vierte Flanke aufweist bzw. aufweisen.

Besonders bevorzugt ist dabei, dass die erste Flanke relativ zu der ersten Oberfläche und/oder die dritte Flanke relativ zu der zweiten Oberfläche einen Winkel von mehr als ungefähr 70°, vorzugsweise von mehr als ungefähr 80°, insbesondere von ungefähr 90°, mehr als ungefähr 90° oder mehr als ungefähr 120°, aufweist bzw. aufweisen.

Weiterhin wird vorgeschlagen, dass eine erste geometrische Ausdehnung der ersten Erhöhung und/oder der zweiten Erhöhung senkrecht zu der ersten Oberfläche bzw. der zweiten Oberfläche insbesondere eine Höhe der ersten Erhöhung und/oder der zweiten Erhöhung, in eine Richtung von der Grundplatte weg zumindest bereichsweise abnimmt, vorzugsweise kontinuierlich abnimmt, wobei vorzugsweise die erste geometrische Ausdehnung zumindest bereichsweise ungefähr 1mm bis 10mm, bevorzugt ungefähr 2mm bis 7mm, noch bevorzugter ungefähr 3mm bis 6mm, am bevorzugtesten ungefähr 4mm bis 5mm beträgt, und/oder eine zweite geometrische Abmessung des ersten Abscheideelementes und/oder des zweiten Abscheideelementes, insbesondere der ersten Erhöhung, der zweiten Erhöhung, der ersten Vertiefung und/oder der zweiten Vertiefung, entlang der ersten Oberfläche und/oder der zweiten Oberfläche, insbesondere eine Breite des ersten Abscheideelementes und/oder des zweiten Abscheideelementes, zumindest bereichsweise ungefähr 6mm bis 10mm, bevorzugt ungefähr 7mm bis 9mm, am bevorzugtesten ungefähr 8mm beträgt, und/oder eine dritte geometrische Abmessung des ersten Abscheideelementes und des zweiten Abscheideelementes, insbesondere eine Gesamtbreite des ersten Abscheidelementes und des zweiten Abscheideelementes, ungefähr 12mm bis 25mm, bevorzugter ungefähr 14mm bis 22mm, noch bevorzugter ungefähr 16mm bis 20mm und am bevorzugtesten ungefähr 18mm beträgt.

Auch wird mit der Erfindung vorgeschlagen, dass ein Abstand zwischen einerseits dem ersten Abscheideelement und/oder dem zweiten Abscheideelement, insbesondere der ersten Erhöhung und/oder der zweiten Erhöhung, und anderseits der Grundplatte, insbesondere im Bereich der Außenkante, ungefähr 5mm bis 25mm, bevorzugt ungefähr 10mm bis 20mm beträgt.

Schließlich wird für das Lüfterrad vorgeschlagen, dass die erste Lüfterradschaufel eine Vielzahl von ersten Abscheidelementen und/oder zweiten Abscheidelementen umfasst.

Weiterhin liefert die Erfindung ein Gargerät mit einem erfindungsgemäßen Lüfterrad, wobei vorzugsweise mittels des Gebläses eine Atmosphäre innerhalb eines Garraums des Gargeräts förderbar ist.

Darüber hinaus wird mit der Erfindung bereitgestellt ein Verfahren zum Abscheiden von in einem durch ein Lüfterrad, insbesondere einem erfindungsgemäßen Lüfterrad, geförderten Fluid dispergierten Partikeln aus dem Fluid, wobei das Fluid unabhängig von dem Drehsinn des Lüfterrads um eine Drehachse in eine radiale Richtung von der Drehachse weg gefördert wird, wobei die Partikel bei Drehung des Lüfterrads in einer ersten Drehrichtung um die Drehachse zumindest teilweise durch zumindest ein erstes Abscheideelement, das zumindest teilweise durch eine auf zumindest einer ersten Oberfläche einer ersten Lüfterradschaufel integral mit der ersten Lüfterradschaufel ausgebildete erste Erhöhung ausgebildet wird, abgeschieden werden und die Partikel bei Drehung der Lüfterrads in einer der ersten Drehrichtung entgegengesetzten, zweiten Drehrichtung zumindest teilweise durch zumindest ein zweites Abscheideelement, das zumindest teilweise durch eine auf zumindest einer zweiten Oberfläche, die der ersten Oberfläche gegenüberliegt, der ersten Lüfterradschaufel integral mit der ersten Lüfterradschaufel ausgebildete zweite Erhöhung ausgebildet wird, abgeschieden werden.

Schließlich ist für das Verfahren bevorzugt, dass durch die erste Erhöhung auf der zweiten Oberfläche eine erste Vertiefung ausgebildet wird und/oder durch die zweite Erhöhung auf der ersten Oberfläche eine zweite Vertiefung ausgebildet wird, wobei vorzugsweise das erste Abscheideelement ferner auch durch die zweite Vertiefung und/oder das zweite Abscheideelement ferner auch durch die erste Vertiefung gebildet wird bzw. werden, und/oder die erste Erhöhung, die zweite Erhöhung, die erste Vertiefung und/oder die zweite Vertiefung durch Umformen, Prägen, Stauchen, Falten, Laserumformen, Stanzen und/oder Umbiegen ausgebildet wird bzw. werden.

Der Erfindung liegt somit die überraschende Erkenntnis zugrunde, dass durch die einstückige Ausbildung bzw. integrale Ausbildung eines Abscheideelementes in einer Lüfterradschaufel, insbesondere durch Umformen der Lüfterradschaufel ein Lüfterrad bereitgestellt werden kann, welches konstruktiv einfach aufgebaut und damit kostengünstig und einfach herstellbar ist, gleichzeitig eine effizientere Abscheidung von in einem Fluid mitgerissenen Flüssigkeitpartikeln ermöglicht, keine Drehsinnvorgabe für eine Förderung eines Fluids nach radial außen relativ zu einer Drehachse vorgibt und ein geringeres Trägermoment aufweist, da die Lüfterradschaufeln geringere geometrische Abmessung aufweisen können, insbesondere dünner ausgebildet sein können, und somit eine feinfühligere Steuerung einer Förderung eines Fluids ermöglicht wird. Durch die Abscheideelemente werden in einem geförderten Fluid bzw. einem Garmedium mitgerissene, insbesondere gebundene Partikel und Flüssigkeiten beim Drehen des Lüfterrades gezielt zu einer geplanten Auswurfstelle geleitet, insbesondere um das Lüfterrad angeordnete Heizelemente herumgeleitet.

Hierbei sind die Partikel in dem geförderten Fluid dispergiert, das Fluid kann also insbesondere ein Aerosol darstellen, bei dem in einem gasförmigen Fluid Feststoff- und/oder Flüssigkeitspartikel vorhanden sind.

Hierbei spielen zwei Effekte eine Rolle. Erstens wirken die Erhöhung an sich als Leitelemente, an denen auf das Lüfterrad auftretende Flüssigkeitspartikel entlang geführt werden und somit flüssigkeitsabscheidend wirken. Durch die integrale Ausbildung der Erhöhung bildet sich ferner auf der gegenüberliegenden Seite der Lüfterradschaufel eine Vertiefung, die eine entsprechende Kantengebung aufweist, und durch die die auf die Lüfterradschaufel auftreffende Flüssigkeit zusätzlich kanalisiert und zu einer Abwurfstelle geführt wird. Durch die beidseitige Ausbildung der Erhöhung bildet sich auf beiden Seiten eine Erhöhungs- und Vertiefungskombination, die in beide Drehrichtungen des Lüfterrades wirksam ist. Auf diese Weise wird darüber hinaus eine höhere Effizienz der Flüssigkeitsabscheidung erreicht, da Partikel, die über die Vertiefung hinüber treten an der Erhöhung "abgefangen" werden und umgekehrt, Partikel, die über die Erhöhung hinaus treten, in der Vertiefung abgefangen werden.

Kerngedanke der Erfindung ist es also, dass eine Umformung der Lüfterradschaufeln des Lüfterrades bewirkt, dass in eine Drehrichtung die aus dem Stand der Technik bekannte Erhöhung durch Umformung entsteht und in die Gegenrichtung eine zusätzliche Vertiefung zum Einsatz kommt. Die Erhöhung als auch die Vertiefung entstehen durch Umformungen und sind gemäß der Erfindung in ihrer Wirkung gleich, erfüllen insbesondere beide die Wirkung eines Flüssigkeitsabscheidungselementes. Gleichzeitig wird jedoch eine Verbesserung der Steifigkeit des Lüfterrades durch einen erhöhten Umformungsgrad erreicht, so dass eine Materialdickenreduzierung erreicht werden kann und damit das Gewicht des Lüfterrads und damit das Trägheitsmoment reduziert werden kann.

Auch wird eine kostengünstigere Herstellung möglich, da keine Schweißung vorgenommen werden muss und keine separaten Teile an den Lüfterradschaufeln angebracht werden müssen. Darüber hinaus ergibt sich hieraus auch eine erhöhte Qualität des Lüfterrades, da es zu keiner Spaltenbildung im Bereich der Lüfterradschaufel kommt und so eine bessere Reinigung des Lüfterrades ermöglicht wird, was insbesondere unter Hygienegesichtspunkten bei Einsatz des Lüfterrades in einem Gargerät vom hohen Stellenwert ist.

Weitere Vorteile und Merkmale der Erfindung ergeben sich aus der nachfolgenden Beschreibung, in der bevorzugte Ausführungsbeispiele der Erfindung anhand von schematischen Zeichnungen erläutert sind. Dabei zeigt:
- Figur 1: eine schematische Querschnittsansicht eines erfindungsgemäßen Lüfterrades;
- Figur 2a: eine schematische Aufsicht auf eine Lüfterradschaufel eines Lüfterrades gemäß einer ersten Ausführungsform;
- Figur 2b: eine schematische Querschnittsansicht der Lüfterradschaufel der Figur 2a aus Richtung A;
- Figur 2c: eine schematische Querschnittsansicht einer ersten alternativen Ausgestaltung der Lüfterradschaufel der Figur 2a aus Richtung A;
- Figur 2d: eine schematische Querschnittansicht einer zweiten alternativen Ausgestaltung der Lüfterradschaufel der Figur 2a aus Richtung A;
- Figur 3a: eine schematische Aufsicht auf eine Lüfterradschaufel eines Lüfterrads gemäß einer zweiten Ausführungsform der Erfindung;
- Figur 3b: eine schematische Seitenansicht der Lüfterradschaufel der Figur 3a aus Rich- tung B;
- Figur 3c: eine schematische Querschnittsansicht der Lüfterradschaufel der Figur 3a aus Richtung C;
- Figur 4a: eine schematische Aufsicht auf eine Lüfterradschaufel eines Lüfterrads gemäß einer dritten Ausführungsform der Erfindung;
- Figur 4b: eine schematische Seitenansicht auf die Lüfterradschaufel der Figur 4a aus Richtung D; und
- Figur 4c: eine schematische Querschnittsansicht der Lüfterradschaufel der Figur 4a aus Richtung E.

In Figur 1 ist eine schematische Querschnittsansicht eines erfindungsgemäßen Lüfterrades 1 dargestellt. Das Lüfterrad 1 weist eine Grundplatte 3, die über eine Welle 5 um eine Drehachse d drehbar gelagert ist, auf. Das Lüfterrad 1 wird über die Welle 5 mittels einer nicht dargestellten Antriebseinrichtung, wie einem Motor, angetrieben. Auf der Grundplatte 3 ist eine Vielzahl von Lüfterradschaufeln angeordnet, von denen Lüfterradschaufeln 7, 9 dargestellt sind. Auf der der Grundplatte 3 abgewandten Seite der Lüfterradschaufeln 7, 9 ist ein ringförmiges Stützelement 11 angeordnet.

Das Lüfterrad 1 ist insbesondere von einem nicht dargestellten Gebläse, welches in einem nicht dargestellten Lüfterraum oder einem nicht dargestellten Garraum eines Gargeräts, insbesondere eines Kombidämpfers, angeordnet ist, umfasst. Mittels des Lüfterrades 1 wird ein Fluid in Form einer Garraumatmosphäre innerhalb des Garraums zur Vergleichmäßigung des Garraumklimas innerhalb des Garraums umgewälzt. Dazu wird das Lüfterrad 1 um die Drehachse d gedreht, wobei die Lüfterradschaufeln 7, 9 insbesondere radial nach außen von der Drehachse d verlaufend angeordnet sind, so dass durch eine Drehung des Lüfterrads 1 um die Drehachse d, unabhängig von einem Drehsinn, eine durch Pfeile 13 angedeutete Strömung entsteht. Radial um das Lüfterrad 1 sind Heizelemente 15 angeordnet, mittels der das durch das Lüfterrad 1 geförderte Fluid erwärmt wird.

Um zu vermeiden, dass in dem Fluid mitgerissene Flüssigkeitspartikel, wie zum Beispiel Fetttröpfchen, auf die Heizelemente 15 treffen und dort verbrannt werden, was zur einer Beeinträchtigung der Garraumatmosphäre führt, umfassen die Lüfterradschaufeln 7, 9 Abscheidevorrichtungen 17, 19. Diese Abscheidevorrichtungen 17, 19 bewirken, dass in dem Fluid mitgerissene Flüssigkeitströpfchen entlang der Abscheidevorrichtungen 17, 19 in Richtung der Grundplatte 3 geführt werden, insbesondere aufgrund der auf die Partikel wirkenden Zentrifugalkräfte, um dann über einen Spalt 21, 23, der zwischen der Abscheidevorrichtung 17, 19 und der Grundplatte 3 ausgebildet ist, das Lüfterrad 1, insbesondere die Lüfterradschaufeln 7, 9 zu verlassen, und zwar in einem Bereich, der außerhalb der Heizelemente 15 liegt.

In Figur 2a ist eine schematische Aufsicht auf die Lüfterradschaufel 7 dargestellt. Die Lüfterradschaufel 7 weist eine Innenkante 25 und eine Außenkante 27 auf, wobei die Innenkante 25 der Drehachse d zugewandt ist, während die Außenkante 27 der Drehachse d abgewandt ist. Wie Figur 2a weiterhin zu entnehmen ist, verläuft die Abscheidevorrichtung 17 diagonal von der Innenkante 25 zu der Außenkante 27, insbesondere nimmt der Abstand der Abscheidevorrichtung 17 zu der Grundplatte 3 von der Innenkante 25 zu der Außenkante 27 ab. Darüber hinaus ist die Abscheidevorrichtung 17 bogenförmig bzw. gekrümmt ausgebildet.

In Figur 2b ist eine schematische Querschnittsansicht der Lüfterradschaufel 7 aus Richtung A dargestellt. Wie Figur 2b zu entnehmen ist, weist die Lüfterradschaufel 7 eine erste Oberfläche 29 und eine zweite Oberfläche 31 auf. Die Abscheidevorrichtung 17 umfasst dabei ein erstes Abscheideelement 33, welches eine erste Erhöhung 35 umfasst. Darüber hinaus umfasst die Abscheidevorrichtung 17 ein zweites Abscheideelement 37, das eine zweite Erhöhung 39 umfasst. Dabei sind die Erhöhungen 35, 39 integral in der Lüfterradschaufel 7 ausgebildet, insbesondere wurden die Erhöhungen 35, 39 durch Umformen, vorzugsweise Prägen, in der Lüfterradschaufel 7 ausgebildet.

Der Verlauf der Abscheidevorrichtung 17 und die integrale Ausbildung der Erhöhung 35, 39 bzw. Abscheideelemente 33, 37 in der Lüfterradschaufel 7 führen dazu, dass eine zusätzliche Verstärkung der Lüfterradschaufel 7 erreicht wird, so dass im Vergleich zu aus dem Stand der Technik bekannte Lüfterradschaufeln ein dünneres Grundmaterial gewählt werden kann und so eine Materialeinsparungen vorgenommen werden kann. Darüber hinaus kann aufgrund dieser Versteifung der Lüfterradschaufel 7 grundsätzlich auch auf das Stützelement 11 hinsichtlich der Stabilität des Lüfterrades 1 verzichtet werden.

Durch diese Ausformung der Erhöhungen 35, 39 werden auf der jeweils gegenüberliegenden Oberfläche 29, 31 der Lüfterradschaufel 7 komplementäre Vertiefungen 41, 43 ausgebildet. Dabei bildet eine erste Vertiefung 41 ein weiteres Element des zweiten Abscheideelementes 37, während die zweite Vertiefung 43 ein weiteres Element des ersten Abscheideelementes 33 bildet.

Die erste Erhöhung 35 weist eine erste Flanke 45 und eine zweite Flanke 47 auf, während die zweite Erhöhung 39 eine dritte Flanke 49 und eine vierte Flanke 51 aufweist. Dabei sind die erste Flanke 45 und die dritte Flanke 49 der Grundplatte 3 bzw. Innenkante 25 zugewandt, während die zweite Flanke 47 und die vierte Flanke 51 der Grundplatte bzw. Innenkante 25 abgewandt bzw. der Außenkante 27 zugewandt sind.

In der in Figur 2b dargestellten Ausführungsform ist die Steigung der dritten Flanke 49 größer aus die Steigung der vierten Flanke 51. Insbesondere verläuft die dritte Flanke 49 nahezu senkrecht zu der Oberfläche 31. Dies bewirkt, dass bei einer Rotation des Lüfterrades 1 und damit der Lüfterradschaufel 7 aufgrund der Zentrifugalkraft Flüssigkeitspartikel sich in Richtung der Flanke 49 bewegen, dort gesammelt werden und Richtung der Grundplatte 3 abgeführt werden. Vorzugsweise steht die Flanke 49, wie bereits erwähnt, senkrecht auf der zweiten Oberfläche 31, schließt also mit dieser vorzugsweise einen Winkel von ungefähr 90° ein.

Die Erhöhung 39 ist im Wesentlichen sägezahnförmig ausgebildet, d.h. die vierte Flanke 51 weist eine geringere Steigung als die dritte Flanke 49 auf. Somit bewirkt das zweite Abscheideelement 37, dass Flüssigkeit an der Flanke 49 gesammelt wird.

Kommt es dazu, dass Flüssigkeit über die Flanke 49 hinüber treten kann, so wird diese dann in der erfindungsgemäß von dem zweiten Abscheideelement 41 umfassten Vertiefung 41 gesammelt. Da die Flanke 47 der ersten Erhöhung 33 und damit die komplementäre Innenwand der Vertiefung 41 ebenfalls senkrecht auf der ersten Oberfläche 29 steht, wird die Flüssigkeit schließlich in der Vertiefung 41 gesammelt und in der Vertiefung 41 in Richtung der Grundplatte 3 abgeführt.

Bei dem in Figur 2b dargestellten Abscheidevorrichtung bilden die Abscheideelemente 33, 37 im Wesentlichen eine S- bzw. Z-Form aus.

In den Figuren 2c und 2d sind alternative Ausführungsformen der in Figur 2a dargestellten Lüfterradschaufel 7 in Form von Lüfterradschaufeln 107 und 207 dargestellt. Insbesondere weisen die Lüfterradschaufel 107 und die Lüfterradschaufel 207 im Vergleich zu dem in Figur 2b dargestellten Querschnitt unterschiedliche Querschnittsformen aufweisende Abscheidevorrichtung 117 bzw. 217 auf. Diejenigen Elemente der Lüfterradschaufel 107, die denjenigen der Lüfterradschaufel 7 entsprechen, tragen die gleichen Bezugszeichen, allerdings um den Faktor 100 erhöht, während diejenigen Elemente der Lüfterradschaufel 207, die denjenigen, der Lüfterradschaufel 7 entsprechen, die gleichen Bezugszeichen tragen, allerdings um den Faktor 200 erhöht. Um einen Abscheideeffekt der jeweiligen Abscheidevorrichtung zu erhöhen, weist die Abscheidevorrichtung 117 im Vergleich zu der Abscheidevorrichtung 17 eine im Wesentlichen rechtwinklige Querschnittsform auf, insbesondere sind die Erhöhungen 135 und 139 im Wesentlichen rechteckförmig ausgestaltet.

Im Gegensatz hierzu weist die Abscheidevorrichtung 217 spitz zulaufende Erhöhungen 235 und 239 auf, um eine höhere Abscheideeffizienz zu erreichen.

Bei beiden alternativen Ausführungsformen weist die der Grundplatte zugewandte Flanke 145, 245 bzw. dritte Flanke 148, 249, des jeweiligen Abscheideelements 133, 137, 233, 237 bzw. der jeweiligen Erhöhung 135, 139, 235, 239 eine größere bzw. eine gleiche Steigung wie die zweite Flanke 147, 247 bzw. vierte Flanke 151, 251 auf, um einen größtmöglichen Abscheidegrad durch die Erhöhungen 135, 139, 235, 239 zu erreichen. Durch die in Figur 2c dargestellte Ausführungsform wird ferner erreicht, dass auch die Flanken der Vertiefungen, die der Grundplatte bzw. Innenkante zugewandt sind, eine vergleichsweise große Steigung zur Erreichung eines größtmöglichen Abscheidegrads in der Vertiefung aufweisen.

In den Figuren 3a bis 3c ist eine zweite Ausführungsform einer erfindungsgemäßen Lüfterradschaufel 7' dargestellt. Elemente der Lüfterradschaufel 7', die denjenigen der Lüfterradschaufel 1 der Figuren 1 bis 2b entsprechen, tragen die gleichen Bezugszeichen, allerdings einfach gestrichen.

Wie aus einem Vergleich der Figuren 2a und 3b erkenntlich, ist die Abscheidevorrichtung 17', insbesondere die Abscheideelemente 33', 37' bzw. deren Erhöhungen 35', 39', ebenfalls bogenförmig von der Innenkante 25' zu der Außenkante 27' der Lüfterradschaufel 7' ausgebildet, allerdings ist die Wölbung zu der Grundplatte 3' hin gekrümmt.

Wie darüber hinaus Figur 3b zu entnehmen ist, nimmt eine Höhe h₁' der Erhöhung 35' aus Richtung des Stützelements 11' in Richtung der Grundplatte 3' zu, beispielsweise von 2mm auf 4mm, genauso wie eine Höhe h₂' der Erhöhung 39'. Auch kann die Höhe h₁' und/oder h₂' 8mm bis 10mm betragen. Dadurch wird sichergestellt, dass auch größere Flüssigkeitsmengen, die sich zur Grundplatte 3' hin sammeln, verlässlich an den Erhöhungen 35', 39' entlang geführt werden können, ohne einen Strömungswiderstand übermäßig zu erhöhen.

Wie sich darüber hinaus aus einem Vergleich der Figuren 3c und 2b ergibt, weisen die Erhöhungen 35', 39' im Vergleich zu den Erhöhungen 35, 39 eine unterschiedliche Querschnittsform auf. So sind sowohl die erste als auch die zweite Flanke 45', 47' und die dritte Flanke 49' und vierte Flanke 51' jeweils senkrecht relativ zu den Oberflächen 29', 31' der Lüfterradschaufel 7' ausgebildet. Durch diese Wahl der Flankenform, insbesondere eine im Wesentlichen rechteckförmige Querschnittsform, der Erhöhungen 35', 39' wird eine bestmögliche Sammlung von Flüssigkeit an den Flanken 45', 49' bzw. in den Vertiefungen 41', 43' erreicht.

In den Figuren 4a bis 4c ist schließlich eine dritte Ausführungsform einer erfindungsgemäßen Lüfterradschaufel 7" dargestellt. Die Elemente der Lüfterradschaufel 7", die denjenigen der Lüfterradschaufel 7 bzw. 7' entsprechen, tragen die gleichen Bezugszeichen, allerdings zweifach gestrichen.

Wie sich aus einem Vergleich der Figuren 4a und 2a ergibt, ist die Abscheidevorrichtung 17" geradlinig ausgebildet. Darüber hinaus ergibt sich aus einem Vergleich der Figuren 4b und 3b, dass die Erhöhungen 35", 39" entlang der Ausdehnung von der Innenkante 25" zu der Außenkante 27" eine gleich bleibende Höhe h₁" bzw. h₂", beispielsweise 4,5mm, aufweisen. Wie sich aus Figur 4c ergibt, ist das Querschnittsprofil der Abscheidevorrichtung 17" im Wesentlichen sägezahnförmig. So weisen die erste Flanke 45" und die dritte Flanke 49" eine höhere Steigung auf als die zweite Flanke 47" bzw. die vierte Flanke 51". Dies bewirkt, dass Flüssigkeit an den Flanken 49" bzw. 45" gesammelt wird und entlang dieser Flanken zu dem Spalt 21" geführt wird.

Hierbei ist jedoch zu beachten, dass die Flüssigkeit hierzu zunächst bei dem ersten Abscheideelement in die Vertiefung 43" fließt und nur für den Fall, dass sie aufgrund der Zentrifugalkräfte aus der Vertiefung 43" hinaus tritt, an der Flanke 45" gesammelt wird. Hingegen wird bei den zweiten Abscheideelement 37" die Flüssigkeit an der dritten Flanke 49" gesammelt und gelangt nur in dem Fall, in dem sie über die Erhöhung 39" hinaus tritt in die Vertiefung 41" wo sie dann entlang der Vertiefung 41" in Richtung des Spalts 21" abgeführt wird. Eine Breite b₁" des ersten Abscheideelementes 33" beträgt beispielsweise 7,5mm, ähnlich einer Breite b₂" des zweiten Abscheideelementes 37". Eine Gesamtbreite b₃" der Abscheidevorrichtung 17" beträgt beispielsweise 18,4mm.

### Bezugszeichen

- 1: Lüfterrad
- 3, 3', 3": Grundplatte
- 5: Welle
- 7, 7', 7", 107, 207: Lüfterradschaufel
- 9: Lüfterradschaufel
- 11, 11', 11": Stützelement
- 13: Pfeil
- 15: Heizelement
- 17, 17', 17", 117, 217: Abscheidevorrichtung
- 19: Abscheidevorrichtung
- 21, 21', 21": Spalt
- 23: Spalt
- 25,25',25": Innenkante
- 27, 27', 27": Außenkante
- 29, 29' , 29", 129, 229: Oberfläche
- 31, 31', 31", 131, 231: Oberfläche
- 33, 33', 33", 133, 233: Abscheideelement
- 35, 35' , 35", 135, 235: Erhöhung
- 37, 37' , 37", 137, 237: Abscheideelement
- 39, 39' , 39", 139, 239: Erhöhung
- 41, 41' , 41", 141, 241: Vertiefung
- 43, 43' , 43", 143, 243: Vertiefung
- 45, 45' , 45", 145, 245: Flanke
- 47, 47' , 47", 147, 247: Flanke
- 49, 49' , 49", 149, 249: Flanke
- 51, 51' , 51", 151, 251: Flanke

- h₁' , h₂', h₁" , h₂": Höhe
- b₁",b₂", b₃": Breite
- d: Drehachse

- A, B, C, D, E: Richtung

## Patentansprüche

1. Lüfterrad (1) mit zumindest einer um eine Drehachse (d) drehbaren ersten Lüfterradschaufel (7, 7', 7", 9), wobei
die erste Lüfterradschaufel (7, 7', 7", 9) so relativ zu der Drehachse (d) angeordnet ist und so ausgeformt ist, dass bei einer Drehung des Lüfterrades (1) unabhängig von einem Drehsinn bezüglich der Drehachse (d) mittels des Lüfterrades (1) ein Fluid in eine radiale Richtung von der Drehachse (d) weg gefördert wird,
auf einer ersten Oberfläche (29, 29', 29") der ersten Lüfterradschaufel (7, 7', 7", 9) zumindest ein erstes Abscheideelement (33, 33', 33"), das zumindest eine sich von der ersten Oberfläche (29, 29', 29") weg erstreckende erste Erhöhung (35, 35', 35") aufweist, angeordnet ist, und
auf einer der ersten Oberfläche (29, 29', 29") gegenüberliegenden zweiten Oberfläche (31, 31', 31") der ersten Lüfterradschaufel (7, 7', 7", 9) zumindest ein zweites Abscheideelement (37, 37', 37"), das zumindest eine sich von der zweiten Oberfläche (31, 31', 31") weg erstreckende zweite Erhöhung (39, 39', 39") aufweist, angeordnet ist,
**dadurch gekennzeichnet, dass**
die erste Erhöhung (35, 35', 35") und die zweite Erhöhung (39, 39', 39") integral mit der ersten Lüfteffadschaufel (7, 7', 7", 9) ausgebildet sind.

2. Lüfterrad nach Anspruch 1, **dadurch gekennzeichnet, dass**
das Lüfterrad (1) eine Vielzahl von Lüfterradschaufeln (7, 7', 7", 9), insbesondere ersten Lüfterradschaufeln (7, 7', 7", 9), umfasst, wobei die Lüfterradschaufeln (7, 7', 7", 9) vorzugsweise auf einer von dem Lüfterrad umfassten Grundplatte (3, 3', 3") angeordnet sind, wobei ferner insbesondere die Drehachse (d) im Wesentlichen parallel zu einer Normalenrichtung der Grundplatte (3, 3', 3") verläuft.

3. Lüfterrad nach Anspruch 1 oder 2, **dadurch gekennzeichnet, dass**
auf der zweiten Oberfläche (31, 31', 31") eine zu der ersten Erhöhung (35, 35', 35") komplementäre erste Vertiefung (41, 41', 41") und/oder auf der ersten Oberfläche (29, 29', 29") eine zu der zweiten Erhöhung (39, 39', 39") komplementäre zweite Vertiefung (43, 43', 43") ausgebildet ist bzw. sind, wobei vorzugsweise das erste Abscheideelement (33, 33', 33") die zweite Vertiefung (43, 43', 43") umfasst und/oder das zweite Abscheideelement (37, 37', 37") die erste Vertiefung (41, 41', 41") umfasst.

4. Lüfterrad nach einem der vorangehenden Ansprüche, **dadurch gekennzeichnet, dass**
sich die erste Oberfläche (29, 29', 29") und/oder die zweite Oberfläche (31, 31', 31") von der Grundplatte (3, 3', 3") zu zumindest einem Stützelement (11, 11', 11") erstreckt bzw. erstrecken, wobei vorzugsweise das Stützelement (11, 11', 11") zumindest einen Deckring, der an der der Grundplatte (3, 3', 3") abgewandten Seite der ersten Lüfterradschaufel (7, 7', 7", 9) angeordnet ist, umfasst, und/oder die erste Erhöhung (35, 35', 35"), die zweite Erhöhung (39, 39', 39"), die erste Vertiefung (41, 41', 41") und/oder die zweite Vertiefung (43, 43', 43") mittels Umformen, Prägen, Stauchen, Falten, Laserumformen, Stanzen und/oder Umbiegen ausgebildet ist bzw. sind.

5. Lüfterrad nach einem der vorangehenden Ansprüche, **dadurch gekennzeichnet, dass**
die erste Lüfterradschaufel (7, 7', 7", 9) im Bereich des ersten Abscheideelementes (33, 33', 33") und/oder des zweiten Abscheideelementes (37, 37', 37") zumindest bereichsweise eine im Wesentlichen S-förmige, Z-förmige, dreieckförmige, stufenförmige, rampenförmige und/oder sägezahnförmige Querschnittsform senkrecht zu der ersten und zweiten Oberfläche (29, 29', 29", 31, 31', 31") aufweist bzw. aufweisen, wobei vorzugsweise
ein erstes Ende des S öder Z zumindest bereichsweise die erste Erhöhung (35, 35', 35") und/oder die zweite Vertiefung (43, 43', 43") und ein zweites Ende des S oder Z zumindest bereichsweise die zweite Erhöhung (39, 39', 39") und/oder die erste Vertiefung (41, 41', 41") umfasst bzw. umfassen.

6. Lüfterrad nach einem der vorangehenden Ansprüche, **dadurch gekennzeichnet, dass**
die erste Lüfterradschaufel (7, 7', 7", 9), insbesondere die erste Oberfläche (29, 29', 29") und/oder die zweite Oberfläche (31, 31 31"), eine der Drehachse (d) zugewandte Innenkante (25, 25', 25") und eine der Drehachse (d) abgewandte Außenkante (27, 27', 27") umfasst, wobei vorzugsweise sich das erste Abscheideelement (33, 33', 33") und/oder das zweite Abscheideelement (37, 37', 37"), insbesondere die erste Erhöhung (35, 35', 35"), die zweite Erhöhung (39, 39', 39"), die erste Vertiefung (41, 41', 41") und/oder die zweite Vertiefung (43, 43', 43"), diagonal von der Innenkante (25, 25', 25") in Richtung der Außenkante (27, 27', 27") erstreckt, und/oder ein Abstand zwischen dem ersten Abscheideelement (33, 33', 33") und/oder dem zweiten Abscheideelement (37, 37', 37") einerseits und der Grundplatte (3, 3', 3") andererseits von der Innenkante (25, 25', 25") zu der Außenkante (27, 27', 27") abnimmt.

7. Lüfterrad nach einem der vorangehenden Ansprüche, **dadurch gekennzeichnet, dass**
das erste Abscheideelement (33, 33', 33") und/oder das zweite Abscheideelement (37, 37', 37"), insbesondere die erste Erhöhung (35, 35', 35"), die zweite Erhöhung (39, 39', 39"), die erste Vertiefung (41, 41', 41") und/oder die zweite Vertiefung (43, 43', 43"), zumindest bereichsweise bogenförmig und/oder gekrümmt ausgebildet ist bzw. sind, insbesondere in Richtung der Grundplatte (3, 3', 3") gebogen ist bzw. sind.

8. Lüfterrad nach einem der vorangehenden Ansprüche, **dadurch gekennzeichnet, dass**
die erste Erhöhung (35, 35', 35") und/oder die erste Vertiefung (41, 41', 41") zumindest eine der Grundplatte (3, 3', 3") und/oder der Innenkante (25, 25', 25") zugewandte erste Flanke (45, 45', 45") und zumindest eine der Grundplatte (3, 3', 3") und/oder der Innenkante (25, 25', 25") abgewandte zweite Flanke (47, 47', 47") aufweist, und/oder die zweite Erhöhung (39, 39', 39") und/oder die zweite Vertiefung (43, 43', 43") zumindest eine der Grundplatte (3, 3', 3") und/oder der Innenkante (25, 25', 25") zugewandte dritte Flanke (49, 49', 49") und zumindest eine der Grundplatte (3, 3', 3") und/oder der Innenkante (25, 25', 25") abgewandte vierte Flanke (51, 51', 51") aufweist, wobei vorzugsweise
die erste Flanke (45, 45', 45") eine größere oder gleiche Steigung, insbesondere relativ zu der ersten Oberfläche (29, 29', 29") und/oder der zweiten Oberfläche (31, 31', 31"), als die zweite Flanke (47, 47', 47") und/oder die dritte Flanke (49, 49', 49") eine größere oder gleiche Steigung, insbesondere relativ zu der ersten Oberfläche (29, 29', 29") und/oder der zweiten Oberfläche (31, 31', 31"), als die vierte Flanke (51, 51', 51") aufweist bzw. aufweisen.

9. Lüfterrad nach Anspruch 8, **dadurch gekennzeichnet, dass**
die erste Flanke (45, 45', 45") relativ zu der ersten Oberfläche (29, 29', 29") und/oder die dritte Flanke (49, 49', 49") relativ zu der zweiten Oberfläche (31, 31', 31") einen Winkel von mehr als ungefähr 70°, vorzugsweise von mehr als ungefähr 80°, insbesondere von ungefähr 90°, mehr als ungefähr 90° oder mehr als ungefähr 120°, aufweist bzw. aufweisen.

10. Lüfterrad nach einem der vorangehenden Ansprüche, **dadurch gekennzeichnet, dass**
eine erste geometrische Ausdehnung der ersten Erhöhung (35, 35', 35") und/oder der zweiten Erhöhung (39, 39', 39") senkrecht zu der ersten Oberfläche (29, 29', 29") bzw. der zweiten Oberfläche (31, 31', 31"), insbesondere eine Höhe (h₁', h₂') der ersten Erhöhung (35, 35', 35") und/oder der zweiten Erhöhung (39, 39', 39"), in eine Richtung von der Grundplatte (3, 3', 3") weg zumindest bereichsweise abnimmt, vorzugsweise kontinuierlich abnimmt,
wobei vorzugsweise die erste geometrische Ausdehnung (h₁', h₂', h₁", h₂") zumindest bereichsweise ungefähr 1mm bis 10mm, bevorzugt ungefähr 2mm bis 7mm, noch bevorzugter ungefähr 3mm bis 6mm, am bevorzugtesten ungefähr 4mm bis 5mm beträgt, und/oder eine zweite geometrische Abmessung des ersten Abscheideelementes (33, 33', 33") und/oder des zweiten Abscheideelementes (37, 37', 37"), insbesondere der ersten Erhöhung (35, 35', 35"), der zweiten Erhöhung (39, 39', 39"), der ersten Vertiefung (41, 41', 41") und/oder der zweiten Vertiefung (43, 43', 43"), entlang der ersten Oberfläche (29, 29', 29") und/oder der zweiten Oberfläche (31, 31', 31"), insbesondere eine Breite (b₁", b₂") des ersten Abscheideelementes (33, 33', 33") und/oder des zweiten Abscheideelementes (37, 37', 37"), zumindest bereichsweise ungefähr 6mm bis 10mm, bevorzugt ungefähr 7mm bis 9mm, am bevorzugtesten ungefähr 8mm beträgt, und/oder
eine dritte geometrische Abmessung des ersten Abscheideelementes (33, 33', 33") und des zweiten Abscheideelementes (37, 37', 37"), insbesondere eine Gesamtbreite (b₃") des ersten Abscheidelementes (33, 33', 33") und des zweiten Abscheideelementes (37, 37', 37"), ungefähr 12mm bis 25mm, bevorzugter ungefähr 14mm bis 22mm, noch bevorzugter ungefähr 165mm bis 20mm und am bevorzugtesten ungefähr 18mm beträgt.

11. Lüfterrad nach einem der vorangehenden Ansprüche, **dadurch gekennzeichnet, dass**
ein Abstand (21, 21', 21") zwischen einerseits dem ersten Abscheideelement (33, 33', 33") und/oder dem zweiten Abscheideelement (37, 37', 37"), insbesondere der ersten Erhöhung (35, 35', 35") und/oder der zweiten Erhöhung (39, 39', 39"), und anderseits der Grundplatte (3, 3', 3"), insbesondere im Bereich der Außenkante (27, 27', 27"), ungefähr 5mm bis 25mm, bevorzugt ungefähr 10mm bis 20mm beträgt.

12. Lüfterrad nach einem der vorangehenden Ansprüche, **dadurch gekennzeichnet, dass**
die erste Lüfterradschaufel (7, 7', 7", 9) eine Vielzahl von ersten Abscheidelementen (33, 33', 33") und/oder zweiten Abscheidelementen (37, 37', 37") umfasst.

13. Gargerät, insbesondere Heißluftdampfgargerät, umfassend zumindest ein Gebläse mit einem Lüfterrad (1) nach einem der vorangehenden Ansprüche, wobei vorzugsweise mittels des Gebläses eine Atmosphäre innerhalb eines Garraums des Gargeräts förderbar ist.

14. Verfahren zum Abscheiden von in einem durch ein Lüfterrad, insbesondere einem Lüfterrad nach einem der Ansprüche 1 bis 12, geförderten Fluid dispergierten Partikeln aus dem Fluid, wobei das Fluid unabhängig von dem Drehsinn des Lüfterrads um eine Drehachse (d) in eine radiale Richtung von der Drehachse (d) weg gefördert wird, **dadurch gekennzeichnet, dass**
die Partikel bei Drehung des Lüfterrads in einer ersten Drehrichtung um die Drehachse (d) zumindest teilweise durch zumindest ein erstes Abscheideelement, das zumindest teilweise durch eine auf zumindest einer ersten Oberfläche einer ersten Lüfterradschaufel integral mit der ersten Lüfterradschaufel ausgebildete erste Erhöhung ausgebildet wird, abgeschieden werden und die Partikel bei Drehung des Lüfterrads in einer der ersten Drehrichtung entgegengesetzten, zweiten Drehrichtung zumindest teilweise durch zumindest ein zweites Abscheideelement, das zumindest teilweise durch eine auf zumindest einer zweiten Oberfläche, die der ersten Oberfläche gegenüberliegt, der ersten Lüfterradschaufel integral mit der ersten Lüfterradschaufel ausgebildete zweite Erhöhung ausgebildet wird, abgeschieden werden.

15. Verfahren nach Anspruch 14, **dadurch gekennzeichnet, dass**
durch die erste Erhöhung auf der zweiten Oberfläche eine erste Vertiefung ausgebildet wird und/oder durch die zweite Erhöhung auf der ersten Oberfläche eine zweite Vertiefung ausgebildet wird, wobei vorzugsweise das erste Abscheideelement ferner auch durch die zweite Vertiefung und/oder das zweite Abscheideelement ferner auch durch die erste Vertiefung gebildet wird bzw. werden, und/oder die erste Erhöhung, die zweite Erhöhung, die erste Vertiefung und/oder die zweite Vertiefung durch Umformen, Prägen, Stauchen, Falten, Laserumformen, Stanzen und/oder Umbiegen ausgebildet wird bzw. werden.

## Claims

1. A ventilator wheel (1) with at least one first ventilator wheel blade (7, 7', 7", 9), said first ventilator wheel blade being rotatable about an axis of rotation (d), wherein
the first ventilator wheel blade (7, 7', 7", 9) is arranged relative to the axis of rotation (d) in such a manner and shaped in such a manner that a fluid is conveyed by means of the ventilator wheel (1) in a radial direction away from the axis of rotation (d) independently of a sense of rotation with respect to the axis of rotation (d) when the ventilator wheel (1) rotates,
at least one first separating element (33, 33', 33") is arranged on a first surface (29, 29', 29") of the first ventilator wheel blade (7, 7', 7", 9), said first separating element having at least one first raised part (35, 35', 35") that extends away from the first surface (29, 29', 29"), and
at least one second separating element (37, 37', 37") is arranged on a second surface (31, 31', 31") of the first ventilator wheel blade (7, 7', 7", 9), said second separating element having at least one second raised part (39, 39', 39") that extends away from the second surface (31, 31', 31"), said second surface being arranged opposite the first surface (29, 29', 29"),
**characterized in that**
the first raised part (35, 35', 35") and the second raised part (39, 39', 39") are formed integrally with the first ventilator wheel blade (7, 7', 7", 9).

2. The ventilator wheel according to claim 1, **characterized in that**
the ventilator wheel (1) comprises a plurality of ventilator wheel blades (7, 7', 7", 9), particularly of first ventilator wheel blades (7, 7', 7", 9), wherein the ventilator wheel blades (7, 7', 7", 9) are preferably arranged on a base plate (3, 3', 3") comprised by the ventilator wheel, wherein further particularly the axis of rotation (d) extends essentially parallel to a normal direction of the base plate (3, 3', 3 ").

3. The ventilator wheel according to claim 1 or 2, **characterized in that**
a first recess (41, 41', 41") that is complementary to the first raised part (35, 35', 35") is formed on the second surface (31, 31', 31 ") and/or a second recess (43, 43', 43 ") that is complementary to the second raised part (39, 39', 39") is formed on the first surface (29, 29', 29"), wherein preferably
the first separating element (33, 33', 33") comprises the second recess (43, 43', 43") and/or the second separating element (37, 37', 37") comprises the first recess (41, 41', 41 ").

4. The ventilator wheel according to any one of the preceding claims, **characterized in that**
the first surface (29, 29', 29") and/or the second surface (31, 31', 31") extend/extends from the base plate (3, 3', 3") to at least one supporting element (11, 11', 11"), wherein preferably the supporting element (11, 11', 11") comprises at least one covering ring arranged on that side of the first ventilator wheel blade (7, 7', 7", 9) which faces away from the base plate (3, 3', 3 "), and/or the first raised part (35, 35', 35 "), the second raised part (39, 39', 39"), the first recess (41, 41', 41") and/or the second recess (43, 43', 43") are/is formed by means of forming, embossing, upsetting, crimping, laser forming, pressing and/or bending.

5. The ventilator wheel according to any one of the preceding claims, **characterized in that**
in the region of the first separating element (33, 33', 33") and/or of the second separating element (37, 37', 37"), the first ventilator wheel blade (7, 7', 7", 9) has, at least in sections, an essentially S-shaped, Z-shaped, triangle-shaped, step-shaped, ramp-shaped and/or sawtooth-shaped cross-section perpendicular to the first and second surfaces (29, 29', 29", 31, 31', 31"), wherein preferably
a first end of the S or of the Z comprises, at least in sections, the first raised part (35, 35', 35") and/or the second recess (43, 43', 43") and a second end of the S or of the Z comprises, at least in sections, the second raised part (39, 39', 39") and/or the first recess (41, 41', 41").

6. The ventilator wheel according to any one of the preceding claims, **characterized in that**
the first ventilator wheel blade (7, 7', 7", 9), particularly the first surface (29, 29', 29") and/or the second surface (31, 31', 31 "), comprises an inner edge (25, 25', 25 ") facing the axis of rotation (d) and an outer edge (27, 27', 27") facing away from the axis of rotation (d), wherein preferably the first separating element (33, 33', 33") and/or the second separating element (37, 37', 37"), particularly the first raised part (35, 35', 35"), the second raised part (39, 39', 39"), the first recess (41, 41', 41 ") and/or the second recess (43, 43', 43 "), extend/extends diagonally from the inner edge (25, 25', 25") toward the outer edge (27, 27', 27"), and/or a distance between the first separating element (33, 33', 33") and/or the second separating element (37, 37', 37") on the one hand and the base plate (3, 3', 3") on the other hand decreases from the inner edge (25, 25', 25") to the outer edge (27, 27', 27").

7. The ventilator wheel according to any one of the preceding claims, **characterized in that**
the first separating element (33, 33', 33") and/or the second separating element (37, 37', 37"), particularly the first raised part (35, 35', 35 "), the second raised part (39, 39', 39"), the first recess (41, 41', 41") and/or the second recess (43, 43', 43 "), are/is, at least in sections, bent and/or curved, in particular curved toward the base plate (3, 3', 3 ").

8. The ventilator wheel according to any one of the preceding claims, **characterized in that**
the first raised part (35, 35', 35 ") and/or the first recess (41, 41', 41 ") have/has at least one first flank (45, 45', 45") facing the base plate (3, 3', 3") and/or the inner edge (25, 25', 25") and at least one second flank (47, 47', 47 ") facing away from the base plate (3, 3', 3 ") and/or the inner edge (25, 25', 25 "), and/or the second raised part (39, 39', 39") and/or the second recess (43, 43', 43 ") have/has at least one third flank (49, 49', 49") facing the base plate (3, 3', 3 ") and/or the inner edge (25, 25', 25 ") and at least one fourth flank (51, 51', 51 ") facing away from the base plate (3, 3', 3 ") and/or the inner edge (25, 25', 25"), wherein preferably
the first flank (45, 45', 45 ") has a gradient greater than or equal to the gradient of the second flank (47, 47', 47"), in particular relative to the first surface (29, 29', 29") and/or the second surface (31, 31', 31 "), and/or the third flank (49, 49', 49") has a gradient greater than or equal to the gradient of the fourth flank (51, 51', 51"), in particular relative to the first surface (29, 29', 29") and/or the second surface (31, 31', 31").

9. The ventilator wheel according to claim 8, **characterized in that**
the angle between the first flank (45, 45', 45") and the first surface (29, 29', 29") and/or the angle between the third flank (49, 49', 49") and the second surface (31, 31', 31") are/is greater than approximately 70°, preferably greater than approximately 80°, in particular approximately 90°, greater than approximately 90° or greater than approximately 120°.

10. The ventilator wheel according to any one of the preceding claims, **characterized in that**
a first geometrical dimension of the first raised part (35, 35', 35") and/or of the second raised part (39, 39', 39") perpendicular to the first surface (29, 29', 29")/the second surface (31, 31', 31"), in particular a height (h₁', h₂') of the first raised part (35, 35', 35") and/or of the second raised part (39, 39', 39"), decreases, at least in sections, in a direction away from the base plate (3, 3', 3 "), said decrease preferably being a continuous decrease,
wherein preferably the first geometrical dimension (h₁', h₂', h₁", h₂") is, at least in sections, approximately 1 mm to 10 mm, preferably approximately 2 mm to 7 mm, more preferably approximately 3 mm to 6 mm, and most preferably approximately 4 mm to 5 mm, and/or a second geometrical dimension of the first separating element (33, 33', 33") and/or of the second separating element (37, 37', 37"), in particular of the first raised part (35, 35', 35"), of the second raised part (39, 39', 39"), of the first recess (41, 41', 41") and/or of the second recess (43, 43', 43"), along the first surface (29, 29', 29") and/or the second surface (31, 31', 31"), in particular a width (b₁", b₂") of the first separating element (33, 33', 33") and/or of the second separating element (37, 37', 37"), is, at least in sections, approximately 6 mm to 10 mm, preferably approximately 7 mm to 9 mm, and most preferably approximately 8 mm, and/or
a third geometrical dimension of the first separating element (33, 33', 33 ") and of the second separating element (37, 37', 37"), in particular an overall width (b₃") of the first separating element (33, 33', 33") and of the second separating element (37, 37', 37"), is approximately 12 mm to 25 mm, more preferably approximately 14 mm to 22 mm, still more preferably approximately 16 mm to 20 mm, and most preferably approximately 18 mm.

11. The ventilator wheel according to any one of the preceding claims, **characterized in that**
a distance (21, 21', 21 ") between, on the one hand, the first separating element (33, 33', 33 ") and/or the second separating element (37, 37', 37"), particularly the first raised part (35, 35', 35") and/or the second raised part (39, 39', 39"), and, on the other hand, the base plate (3, 3', 3"), particularly in the region of the outer edge (27, 27', 27"), is approximately 5 mm to 25 mm and preferably approximately 10 mm to 20 mm.

12. The ventilator wheel according to any one of the preceding claims, **characterized in that**
the first ventilator wheel blade (7, 7', 7", 9) comprises a plurality of first separating elements (33, 33', 33") and/or second separating elements (37, 37', 37").

13. A cooking device, in particular a hot-air/steam cooking device, comprising at least one fan with a ventilator wheel (1) according to any one of the preceding claims, wherein preferably an atmosphere can be conveyed within a cooking chamber of the cooking device by means of the fan.

14. A method for separating particles from a fluid that is conveyed by a ventilator wheel, in particular by a ventilator wheel according to any one of claims 1 to 12, said particles being disperse in said conveyed fluid, wherein said fluid is conveyed, independently of the sense of rotation of the ventilator wheel about an axis of rotation (d), in a radial direction away from the axis of rotation (d), **characterized in that**
the particles are at least partially separated by at least one first separating element when the ventilator wheel rotates in a first direction of rotation about the axis of rotation (d), said first separating element being at least partially formed by a first raised part that is formed on at least one first surface of a first ventilator wheel blade and formed integrally with the first ventilator wheel blade, and the particles are at least partially separated by at least one second separating element when the ventilator wheel rotates in a second direction of rotation opposite to the first direction of rotation, said second separating element being at least partially formed by a second raised part that is formed on at least one second surface of the first ventilator wheel blade and formed integrally with the first ventilator wheel blade, said second surface being arranged opposite the first surface.

15. The method according to claim 14, **characterized in that**
a first recess is formed on the second surface by the first raised part and/or a second recess is formed on the first surface by the second raised part, wherein preferably the first separating element is further also formed by the second recess and/or the second separating element is further also formed by the first recess, and/or the first raised part, the second raised part, the first recess and/or the second recess are/is formed by means of forming, embossing, upsetting, crimping, laser forming, pressing and/or bending.

## Revendications

1. Roue de ventilateur (1) ayant au moins une première pale de roue de ventilateur (7, 7', 7", 9) pouvant tourner autour d'un axe de rotation (d), dans lequel
la première pale de roue de ventilateur (7, 7', 7", 9) est disposée par rapport à l'axe de rotation (d), et est formée de telle sorte que lors d'une rotation de la roue de ventilateur (1), indépendamment du sens de rotation de l'axe de rotation (d), un fluide va être incité à s'éloigner dans une direction radiale par rapport à l'axe de rotation (d) au moyen de la roue de ventilateur (1),
sur une première surface supérieure (29, 29', 29") de la première pale de roue de ventilateur (7, 7', 7", 9) est agencé au moins un premier élément de séparation (33, 33', 33 "), présentant au moins une première saillie (35, 35', 35") s'étendant loin de la première surface supérieure (29, 29', 29"), et
sur une deuxième surface supérieure (31, 31', 31") opposée à la première surface supérieure (29, 29', 29") de la première pale de roue de ventilateur (7, 7', 7", 9) est agencé au moins un deuxième élément de séparation (37, 37', 37"), présentant au moins une deuxième saillie (39, 39', 39")s'étendant loin de la deuxième surface supérieure (31, 31', 31"),
**caractérisée en ce que**
la première saillie (35, 35', 35") et la deuxième saillie (39, 39', 39") sont formées en un seul bloc avec la première pale de roue de ventilateur (7, 7', 7", 9).

2. Roue de ventilateur selon la revendication1, **caractérisée en ce que**
la roue de ventilateur (1) comporte une multiplicité de pales de roue de ventilateur (7, 7', 7", 9), en particulier de premières pales de roue de ventilateur (7, 7', 7", 9), de sorte les pales de roue de ventilateur (7, 7', 7", 9) sont disposées en priorité sur une plaque de base (3, 3', 3 ") de la roue de ventilateur, l'axe de rotation (d) s'étendant en outre en particulier essentiellement parallèlement à une direction normale de la plaque de base (3, 3', 3 ").

3. Roue de ventilateur selon la revendication 1 ou 2, **caractérisée en ce que**
sur la deuxième surface supérieure (31, 31', 31 ") est agencé un premier enfoncement (41, 41', 41") complémentaire de la première saillie (35, 35', 35 ") et/ou sur la première surface supérieure (29, 29', 29") est agencé un deuxième enfoncement (43, 43', 43") complémentaire de la deuxième saillie (39, 39', 39"), de sorte que le premier élément de séparation (33, 33', 33") comporte de préférence le deuxième enfoncement (43, 43', 43") et/ou le deuxième élément de séparation (37, 37', 37") comporte de préférence le premier enfoncement (41, 41', 41").

4. Roue de ventilateur selon l'une quelconque des revendications précédentes, **caractérisé en ce que**
la première surface supérieure (29, 29', 29") et/ou la deuxième surface supérieure (31, 31', 31") s'étendent depuis la plaque de base (3, 3', 3 ") jusqu'au moins un élément de support (11, 11', 11 "), de sorte que l'élément de support (11, 11', 11 ") comporte au moins une plaque de recouvrement, qui est agencée sur le côté de la première pale de roue de ventilateur (7, 7', 7", 9) dirigé à l'opposé de la plaque de base (3, 3', 3"), et/ou la première saillie (35, 35', 35"), la deuxième saillie (39, 39', 39"), le premier enfoncement (41, 41', 41") et/ou le deuxième enfoncement (43, 43', 43 ") est/ sont formés par modification de forme, estampage, refoulage, pliage, modification au laser, emboutissage et/ou torsion.

5. Roue de ventilateur selon l'une quelconque des revendications précédentes, **caractérisée en ce que**
la première pale de roue de ventilateur (7, 7', 7", 9) dans le secteur du premier élément de séparation (33, 33', 33") et/ou du deuxième élément de séparation (37, 37', 37") présente, au moins par endroits, une coupe transversale essentiellement en forme de S, de Z, triangulaire, en forme de marche, de rampe et/ou de dents de scie perpendiculairement aux première et deuxième surfaces supérieures (29, 29', 29", 31, 31', 31 "), de sorte que de préférence
une première extrémité du S ou du Z comporte, au moins partiellement, la première saillie (35, 35', 35") et/ou le deuxième enfoncement (43, 43', 43 "), et une deuxième extrémité du S ou du Z comporte, au moins partiellement, la deuxième saillie (39, 39', 39") et/ou le premier enfoncement (41, 41', 41 ").

6. Roue de ventilateur selon l'une quelconque des revendications précédentes, **caractérisée en ce que**
la première pale de roue de ventilateur (7, 7', 7", 9), en particulier la première surface supérieure (29, 29', 29") et/ou la deuxième surface supérieure (31, 31', 31"), comporte un bord intérieur (25, 25', 25') faisant face à l'axe de rotation (d) ,et un bord extérieur (27, 27', 27') dirigé à l'opposé de l'axe de rotation (d), de sorte que de préférence le premier élément de séparation (33, 33', 33") et/ou le deuxième élément de séparation (37, 37', 37"), en particulier la première saillie (35, 35', 35 "), la deuxième saillie (39, 39', 39"), le premier enfoncement (41, 41', 41") et/ou le deuxième enfoncement (43, 43', 43"), s'étendent en diagonale à partir du bord intérieur(25, 25', 25') en direction du bord extérieur (27, 27', 27'), et/ou un intervalle entre le premier élément de séparation (33, 33', 33") et/ou le deuxième élément de séparation (37, 37', 37") d'une part, et la plaque de base (3, 3', 3") d'autre part, diminue du bord intérieur(25, 25', 25') vers le bord extérieur (27, 27', 27').

7. Roue de ventilateur selon l'une quelconque des revendications précédentes, **caractérisée en ce que**
le premier élément de séparation (33, 33', 33") et/ou le deuxième élément de séparation (37, 37', 37"), en particulier la première saillie (35, 35', 35 "), la deuxième saillie (39, 39', 39"), le premier enfoncement (41, 41', 41") et/ou le deuxième enfoncement (43, 43', 43 "), sont formés au moins partiellement en arc et/ou courbés en particulier pliés en direction de la plaque de base (3, 3', 3 ").

8. Roue de ventilateur selon l'une quelconque des revendications précédentes, **caractérisée en ce que**
la première saillie (35, 35', 35 ") et/ou le premier enfoncement (41, 41', 41") comporte au moins un premier flanc (45, 45', 45 ") faisant face à la plaque de base (3, 3', 3") et/ou au bord intérieur(25, 25', 25'), et au moins un deuxième flanc (47, 47', 47") dirigé à l'opposé de la plaque de base (3, 3', 3") et/ou du bord intérieur(25, 25', 25'), et/ou la deuxième saillie (39, 39', 39") et/ou le deuxième enfoncement (43, 43', 43") comporte au moins un troisième flanc (49, 49', 49") faisant face à la plaque de base (3, 3', 3 ") et/ou au bord intérieur(25, 25', 25'), et au moins un quatrième flanc (51, 51', 51") dirigé à l'opposé de la plaque de base (3, 3', 3") et/ou du bord intérieur(25, 25', 25'), de sorte que de préférence
le premier flanc (45, 45', 45 ") présente une pente identique ou plus grande, en particulier par rapport à la première surface supérieure (29, 29', 29") et/ou à la deuxième surface supérieure (31, 31', 31"), que le deuxième flanc (47, 47', 47"), et/ou le troisième flanc (49, 49', 49") présente une pente identique ou plus grande, en particulier par rapport à la première surface supérieure (29, 29', 29") et/ou à la deuxième surface supérieure (31, 31', 31"), que le quatrième flanc (51, 51', 51").

9. Roue de ventilateur selon la revendication 8, **caractérisée en ce que**
le premier flanc (45, 45', 45 ") présente, par rapport à la première surface supérieure (29, 29', 29"), et/ou le troisième flanc (49, 49', 49") présente, par rapport à la deuxième surface supérieure (31, 31', 31"), un angle supérieur à environ 70°, de préférence supérieur à environ 80°, en particulier d'environ 90°, supérieur à environ 90°, ou supérieur à environ 120°.

10. Roue de ventilateur selon l'une quelconque des revendications précédentes, **caractérisée en ce que**
une première dimension géométrique de la première saillie (35, 35', 35") et/ou de la deuxième saillie (39, 39', 39"), perpendiculairement par rapport à la première surface supérieure (29, 29', 29") et/ou à la deuxième surface supérieure (31, 31', 31") diminue au moins partiellement, en particulier une hauteur (h₁', h₂') de la première saillie (35, 35', 35") et/ou de la deuxième saillie (39, 39', 39"), dans une direction s'éloignant de la plaque de base (3, 3', 3"), et diminue de préférence de façon continue,
de sorte que de préférence la première dimension géométrique (h₁', h₂', h₁", h₂") est au moins par endroits d'environ 1 mm à 10mm, de manière préférée d'environ 2 mm à 7 mm, de manière encore plus préférée d'environ 3 mm à 6 mm, et de la manière la plus préférée d'environ 4 mm à 5 mm, et/ou une deuxième dimension géométrique du premier élément de séparation (33, 33', 33") et/ou du deuxième élément de séparation (37, 37', 37"), en particulier de la première saillie (35, 35', 35 "), de la deuxième saillie (39, 39', 39"), du premier enfoncement (41, 41', 41") et/ou du deuxième enfoncement (43, 43', 43"), le long de la première surface supérieure (29, 29', 29") et/ou la deuxième surface supérieure (31, 31', 31 "), en particulier une largeur (b1", b2 ") du premier élément de séparation (33, 33', 33") et/ou du deuxième élément de séparation (37, 37', 37"), est au moins par endroits d'environ 6 mm à 10 mm, de manière préférée d'environ 7 mm à 9 mm, et de la manière la plus préférée d'environ 8 mm, et/ou
une troisième dimension géométrique du premier élément de séparation (33, 33', 33") et du deuxième élément de séparation (37, 37', 37"), en particulier une largeur totale (b3 ") du premier élément de séparation (33, 33', 33 ") et du deuxième élément de séparation (37, 37', 37"), est d'environ 12 mm à 25 mm, de manière préférée d'environ 14 mm à 22 mm, de manière encore plus préférée d'environ 16 mm à 20 mm, et de la manière la plus préférée d'environ 18 mm.

11. Roue de ventilateur selon l'une quelconque des revendications précédentes, **caractérisé en ce que**
un intervalle (21, 21', 21") entre d'une part le premier élément de séparation (33, 33', 33 ") et/ou le deuxième élément de séparation (37, 37', 37"), en particulier la première saillie (35, 35', 35") et/ou la deuxième saillie (39, 39', 39"), et d'autre part la plaque de base (3, 3', 3"), en particulier dans le secteur du bord extérieur (27, 27', 27'), est de préférence d'environ 5 mm à 25 mm, de manière plus préférée d'environ 10 mm à 20 mm.

12. Roue de ventilateur selon l'une quelconque des revendications précédentes, **caractérisée en ce que**
la première pale de roue de ventilateur (7, 7', 7", 9) comporte une multiplicité de premiers éléments de séparation (33, 33', 33") et/ou de deuxièmes éléments de séparation (37, 37', 37").

13. Appareil de cuisson, en particulier appareil de cuisson à vapeur d'air chaud, comprenant au moins un ventilateur ayant une roue de ventilateur (1) selon l'une quelconque des revendications précédentes, une atmosphère dans un espace de cuisson de l'appareil de cuisson étant exploitable au moyen du ventilateur.

14. Procédé pour séparer d'un fluide, au moyen d'une roue de ventilateur, en particulier une roue de ventilateur selon l'une quelconque des revendications 1 à 12, des particules dispersées dans le fluide attiré à l'intérieur, de sorte que le fluide, indépendamment du sens de rotation de la roue de ventilateur autour d'un axe de rotation (d), va être incité à s'éloigner dans une direction radiale par rapport à l'axe de rotation (d), **caractérisé en ce que**
les particules vont être séparées au moins partiellement, lors de la rotation de la roue de ventilateur dans un premier sens de rotation autour de l'axe de rotation (d), par l'intermédiaire d'au moins un premier élément de séparation, qui est formé au moins en partie par une première saillie formée sur au moins une première surface supérieure d'une première pale de roue de ventilateur, en un seul bloc avec la première pale de roue de ventilateur, et **en ce que** les particules vont être séparées, au moins en partie, lors de la rotation de la roue de ventilateur dans un deuxième sens de rotation opposé au premier sens de rotation, par l'intermédiaire d'au moins un deuxième élément de séparation qui est formé, au moins en partie, par une deuxième saillie formée sur au moins une deuxième surface supérieure, qui est dirigée à l'opposé de la première surface supérieure, de la première pale de roue de ventilateur, en un seul bloc avec la première pale de roue de ventilateur.

15. Procédé selon la revendication 14, **caractérisé en ce que**
un premier enfoncement est formé par la première saillie sur la deuxième surface supérieure et/ou un deuxième enfoncement est formé par la deuxième saillie sur la première surface supérieure, de sorte que de préférence le premier élément de séparation est en outre aussi formé par le deuxième enfoncement et/ou le deuxième élément de séparation est en outre formé aussi par le premier enfoncement, et/ou la première saillie, la deuxième saillie, le premier enfoncement et/ou le deuxième enfoncement est/ sont formés par modification de forme, estampage, refoulage, pliage, modification au laser, emboutissage et/ou torsion.
